# EUROPÄISCHE PATENTSCHRIFT

(11) **EP 3 957 862 B1**
(45) Veröffentlichungstag und Bekanntmachung des Hinweises auf die Patenterteilung: **15.10.2025**
(21) Anmeldenummer: 21189567.7
(22) Anmeldetag: 04.08.2021
(51) Int. Cl.: F04D 13/08, F04D 29/44, F04D 29/60, F04D 29/58, F04D 1/06

(54) **PUMPSYSTEM MIT MEDIUMGEKÜHLTER FLÜSSIGKEITSPUMPE**
PUMP SYSTEM WITH MEDIUM-COOLED FLUID PUMP
SYSTÈME DE POMPAGE AVEC POMPE À LIQUIDE REFROIDIE PAR FLUIDE

(30) Priorität: 20.08.2020 DE 202020104824 U
(43) Veröffentlichungstag der Anmeldung: 23.02.2022
(73) Patentinhaber: Brinkmann Pumpen K.H. Brinkmann GmbH & Co. KG, 58791 Werdohl (DE)
(72) Erfinder: Harbecke, Matthias, 59872 Meschede (DE); Kandzior, Andreas, 58809 Neuenrade (DE); WENDEROTT, Dirk, 44577 Castrop-Rauxel (DE)
(74) Vertreter: Ter Meer Steinmeister & Partner

(56) Entgegenhaltungen:
- EP-A2- 1 178 212
- DE-B- 1 275 362
- DE-T2- 60 126 061
- DE-U1- 20 105 322
- JP-U- S5 397 402
- US-A- 3 748 066
- US-A- 4 747 757

## Beschreibung

Die Erfindung betrifft ein Pumpsystem mit einem Sammelbecken für Flüssigkeit sowie eine Flüssigkeitspumpe mit einem Gehäuse, das eine Ansaugöffnung, eine Pumpenkammer, einen Auslassstutzen und eine Motorkammer bildet, einer drehbar im Gehäuse gelagerten Welle, auf der innerhalb der Pumpenkammer ein Laufrad angeordnet ist und auf der in einem außerhalb des gepumpten Mediums liegenden Abschnitt ein Rotor eines Elektromotors angeordnet ist, der von einem in der Motorkammer angeordneten Stator umgeben ist, wobei die Flüssigkeitspumpe so am Sammelbecken (22) montiert ist, dass die Achse der Welle vertikal verläuft und das Gehäuse mit seiner Ansaugöffnung in die Flüssigkeit eintaucht, während die Motorkammer sich oberhalb eines maximalen Flüssigkeitsspiegels der Flüssigkeit befindet.

Ein Pumpsystem dieser Art ist aus DE 12 75 362 B bekannt.

In JP S53 97 402 U und US 4 747 757 A werden mediumgekühlte Flüssigkeitspumpen beschrieben, die als Tauchpumpen ausgebildet ist, so dass unter normalen Betriebsbedingungen das Gehäuse einschließlich des den Motor aufnehmenden Teils vollständig in die Flüssigkeit im Sammelbecken eingetaucht ist und somit der Motor durch das umgebende Medium gekühlt werden kann. Da sich jedoch nicht ausschließen lässt, dass unter bestimmten Bedingungen der Flüssigkeitsspiegel im Sammelbecken so weit absinkt, dass der den Motor aufnehmende Teil des Gehäuses nicht mehr von Flüssigkeit bedeckt ist und somit nicht mehr ausreichend gekühlt wird, ist bei dieser Pumpe die von der Pumpenkammer abgehende Druckleitung an einen Kühlmantel angeschlossen, der den Motor umgibt, so dass der Motor von dem gepumpten Medium umströmt wird. Auf diese Weise ist jederzeit eine Kühlung des Motors durch das gepumpte Medium sichergestellt.

Aus DE 601 26 061 T2 und DE 201 05 322 U1 sind Pumpen bekannt, bei denen das gepumpte Medium zur Kühlung des Motors genutzt wird.

Bei Pumpsystemen, bei denen die Pumpe nur mit ihrer Ansaugöffnung in die zu pumpende Flüssigkeit eintaucht, während der den Motor aufnehmende Teil des Gehäuses sich stets oberhalb des Flüssigkeitsspiegels befindet, werden dagegen luftgekühlte Pumpen eingesetzt, da bei diesen Pumpen nicht die Gefahr besteht, dass Flüssigkeit aus dem Sammelbecken in das Luftkühlungssystem für den Pumpenmotor gelangt.

Aufgabe der Erfindung ist es, ein Pumpsystem mit hoher Leistung und geringer Bauhöhe zu schaffen.

Diese Aufgabe wird erfindungsgemäß dadurch gelöst, dass ein die Motorkammer umgebender Kühlmantel, der eine zylindrische Form hat und eine Ringkammer bildet, einerseits mit der Pumpenkammer und andererseits mit dem Auslassstutzen in Fluidverbindung steht, wobei eine Druckleitung, die die Pumpenkammer mit dem Kühlmantel verbindet, in einer ersten Umfangsposition in den Kühlmantel mündet und der Auslassstutzen in einer zweiten Umfangsposition an den Kühlmantel angeschlossen ist und die ersten und zweiten Umfangspositionen einander diametral gegenüber liegen..

Der Grundgedanke der erfindungsgemäßen Lösung besteht darin, dass auch bei Pumpsystemen, bei denen gefahrlos eine luftgekühlte Pumpe eingesetzt werden könnte, eine mediumgekühlte Pumpe mit einem den Motor umgebenden Kühlmantel eingesetzt wird.

Der Vorteil dieser Lösung besteht darin, dass auch bei Pumpen, bei denen eine hohe Dauerbelastung auftreten kann, kein Gebläse zum Erzeugen eines Kühlluftstromes benötigt wird und deshalb die Bauhöhe, gemessen vom Boden des Sammelbeckens bis zum Scheitel des Pumpengehäuses, deutlich reduziert werden kann.

Die ersten und zweiten Umfangspositionen des Kühlmantels liegen einander diametral gegenüber. Von der Druckleitung aus verzweigt sich dann das Medium in zwei Ströme, die die Motorkammer in entgegengesetzten Drehrichtungen umströmen und sich beim Eintritt in den Auslassstutzen wieder vereinigen.

Vorteilhafte Ausgestaltungen und Weiterbildungen der Erfindung sind in den Unteransprüchen angegeben.

Die Druckleitung tritt in das untere Ende des Kühlmantels ein, während der Auslassstutzen vorzugsweise radial abgehend am oberen Ende des Kühlmantels angeordnet ist, so dass die Strömung des Mediums im Kühlmantel auch eine aufwärts gerichtete Komponente hat. Dadurch wird die Entstehung von Zonen mit geringem Flüssigkeitsaustausch im Kühlmantel vermieden und zugleich die Entlüftung der Pumpe erleichtert
Im Folgenden wird ein Ausführungsbeispiel anhand der Zeichnung näher erläutert.

Es zeigen:
- Fig. 1: einen axialen Schnitt durch ein Pumpsystem gemäß einem Ausführungsbeispiel der Erfindung; und
- Fig. 2: einen Schnitt längs der Linie II-II in Fig. 1.

Die in Fig. 1 gezeigte Pumpe weist ein Gehäuse 10 auf, das im Bereich seines unteren Endes eine Ansaugöffnung 12 und weiter oberhalb eine Pumpenkammer 14 bildet. Eine Welle 16 ist drehbar im Gehäuse 10 gelagert und trägt innerhalb der Pumpenkammer 14 mindestens ein Laufrad 18. Im gezeigten Beispiel ist eine Kaskade von drei Radial-Laufrädern vorgesehen, die das über die Ansaugöffnung 12 angesaugte Medium, beispielsweise eine Kühlflüssigkeit, in eine Druckleitung 20 fördern, die in einer gegenüber der Welle 16 radial versetzten Position vom oberen Ende der Pumpenkammer 14 ausgeht.

Im gezeigten Beispiel ist die Pumpe so in einem Sammelbecken 22 für die Kühlflüssigkeit montiert, dass die Achse der Welle 16 vertikal orientiert ist und die Ansaugöffnung 12 sich dicht über dem Boden 24 des Sammelbeckens 22 befindet. Der Flüssigkeitsspiegel 26 der Flüssigkeit im Sammelbecken 22 ist durch eine gestrichelte Linie angedeutet. Die Pumpe taucht mit ihrem unteren Teil, der die Ansaugöffnung 12, die Pumpenkammer 14 und den unteren Teil der Druckleitung 20 bildet, in die Kühlflüssigkeit ein, während sich der obere Teil der Pumpe oberhalb des Flüssigkeitsspiegels 26 befindet. Dieser obere Teil des Gehäuses 10 nimmt einen Elektromotor 28 auf, der auf diese Weise besser gegen schädliche Wirkungen des gepumpten Mediums geschützt werden kann.

Die Welle 16 ist mit ihrem oberhalb des Flüssigkeitspegels 26 liegenden Abschnitt mittels Wälzlagern 29 axialfest im Gehäuse 10 gelagert und durchläuft eine Motorkammer 30, die am oberen Ende durch einen Deckel 32 abgeschlossen ist. Ein Rotor 34 des Elektromotors ist innerhalb der Motorkammer 30 drehfest auf der Welle 16 angeordnet und ist von einem Stator 36 umgeben, der stationär in der Motorkammer 30 gehalten ist und über seine äußere Umfangsfläche in thermischem Kontakt mit einer Umfangswand 38 der Motorkammer steht.

Die Motorkammer 30 ist auf dem größten Teil ihrer Höhe von einem Kühlmantel 40 umgeben, dessen Wände in einem Stück mit der Umfangswand 38 der Motorkammer ausgebildet sind. Der Kühlmantel 40 hat insgesamt eine zylindrische Form und bildet eine Ringkammer 42. Die Druckleitung 20 mündet in einer ersten Umfangsposition A, rechts in Fig. 1, in das untere Ende der Ringkammer 42. In einer der ersten Umfangsposition A diametral gegenüberliegenden Umfangsposition B, links in Fig. 1, ist an das obere Ende des Kühlmantels 40 ein radial abgehender Auslassstutzen 44 angeschlossen, über den das von der Pumpe gepumpte Medium in eine nicht gezeigte Förderleitung gelangt. Der Auslassstutzen liegt aber noch unterhalb der oberen Wickelköpfe des Stators, die in diesem Beispiel den Kühlmantel nach oben überragen. So kann der Auslassstutzen zur besseren Entlüftung am oberen Ende des Kühlmantels angeordnet werden, ohne dass die Bauhöhe der Pumpe vergrößert wird.

Wenn die Pumpe in Betrieb ist, wird die Flüssigkeit über die Ansaugöffnung 12 angesaugt und über die Druckleitung 20 in die Ringkammer 42 des Kühlmantels 40 gedrückt. In der ersten Umfangsposition A verzweigt sich die Strömung des Mediums in zwei Äste, die die Motorkammer 30 gegensinnig umströmen und sich in der Umfangsposition B wieder vereinigen, wie in Fig. 2 durch Pfeile angegeben wird.

Das durch die Ringkammer 42 strömende Medium bildet bei dem hier gezeigten Beispiel um den Pumpenmotor herum einen geschlossen Wasserkörper, der durch keinerlei Schallbrücken unterbrochen wird, wodurch zugleich eine gute Schalldämmung und somit ein sehr leiser Lauf der Pumpe erreicht wird.

In einer nicht der Erfindung entsprechenden Ausführungsform könnten die Mündung der Druckleitung 20 und der Übergang zum Auslassstutzen auch eng beieinander liegen und durch eine Trennwand getrennt sein.

In der Höhe kann der Kühlmantel 42 so dimensioniert werden, dass gezielt die Wicklungspakete des Stators 36 gekühlt werden.

Wie Fig. 1 zeigt, ist die Motorkammer 30, die auch die Wälzlager 29 für die Welle 16 aufnimmt, durch eine Wellendichtung 46 gegenüber dem Inneren des Sammelbeckens 22 abgedichtet. Wahlweise kann die Pumpe einen Niveaufühler und eine elektronische Steuerung aufweisen, durch die der Flüssigkeitsspiegel 26 erfasst und so geregelt wird, dass er stets sicher unterhalb der Position der Wellendichtung 46 bleibt.

Die Umfangswand der Pumpenkammer 14 wird in diesem Beispiel durch drei übereinander gestapelte und gegeneinander abgedichtete Ringmodule 48 gebildet, die jeweils eines der Laufräder 18 aufnehmen. Die Ansaugöffnung 12 ist in einem separaten Gehäuseteil gebildet, das durch Zugbolzen 50 mit dem Rest des Gehäuses verbunden ist. Auf diese Weise lassen sich die Ringmodule dicht und sicher miteinander verspannen. Nach dem Lösen der Zugbolzen 50 und Entfernen des separaten Gehäuseteils kann die Anzahl der Ringmodule 48 und der Laufräder 18 nach Bedarf bzw. nach verfügbarer Bauhöhe variiert werden.

## Patentansprüche

1. Pumpsystem mit einem Sammelbecken (22) für Flüssigkeit und mit einer Flüssigkeitspumpe (10) mit einem Gehäuse (10), das eine Ansaugöffnung (12), eine Pumpenkammer (14), einen Auslassstutzen (44) und eine Motorkammer (30) bildet, einer drehbar im Gehäuse gelagerten Welle (16), auf der innerhalb der Pumpenkammer (14) ein Laufrad (18) angeordnet ist und auf der in einem außerhalb des gepumpten Mediums liegenden Abschnitt ein Rotor (34) eines Elektromotors (28) angeordnet ist, der von einem in der Motorkammer (30) angeordneten Stator (36) umgeben ist, wobei die Flüssigkeitspumpe (10) so am Sammelbecken (22) montiert ist, dass die Achse der Welle (16) vertikal verläuft und das Gehäuse (10) mit seiner Ansaugöffnung (12) in die Flüssigkeit eintaucht, während die Motorkammer (30) sich oberhalb eines maximalen Flüssigkeitsspiegels (26) der Flüssigkeit befindet, **gekennzeichnet durch** einen die Motorkammer umgebenden Kühlmantel (40), der eine zylindrische Form hat und eine Ringkammer (42) bildet und der einerseits mit der Pumpenkammer (14) und andererseits mit dem Auslassstutzen (44) in Fluidverbindung steht, wobei eine Druckleitung (20), die die Pumpenkammer (14) mit dem Kühlmantel (42) verbindet, in einer ersten Umfangsposition (A) in den Kühlmantel (42) mündet und der Auslassstutzen (44) in einer zweiten Umfangsposition (B) an den Kühlmantel (42) angeschlossen ist und die ersten und zweiten Umfangspositionen (A, B) einander diametral gegenüber liegen.

2. Pumpsystem nach Anspruch 1, bei der der Auslassstutzen (44) radial vom Kühlmantel (42) abgeht.

3. Pumpsystem nach Anspruch 1, oder 2, bei der der Auslassstutzen (44) am der Pumpenkammer (14) entgegengesetzten axialen Ende des Kühlmantels (42) angeordnet ist.

4. Pumpsystem nach einem der vorstehenden Ansprüche, bei der Teile der Motorkammer (30) am von der Pumpenkammer (14) abgewandten Ende den Kühlmantel (40) axial überragen.

5. Pumpsystem nach einem der vorstehenden Ansprüche, bei der eine Umfangswand der Pumpenkammer (14) durch mehrere voneinander lösbare Ringmodule (48) gebildet wird und mehrere Laufräder (18) lösbar auf der Welle (16) gehalten sind.

6. Pumpsystem nach einem der vorstehenden Ansprüche, bei der die Motorkammer (30) auf der der Pumpenkammer (14) zugewandten Seite durch eine Wellendichtung (46) für die Welle (16) abgeschlossen ist und die Welle (16) in Wälzlagern (29) gelagert ist, die sich sämtlich auf der von der Pumpenkammer abgewandten Seite der Wellendichtung (46) befinden.

## Claims

1. A pumping system with a collecting basin (22) for liquid and comprising a liquid pump (10) with a housing (10) which forms a suction opening (12), a pump chamber (14), an outlet connection piece (44) and a motor chamber (30), the pumping system further comprising a shaft (16) which is rotatably mounted in the housing and on which an impeller (18) is arranged inside the pump chamber (14) and on which a rotor (34) of an electric motor (28) is arranged in a section lying outside the pumped medium, the rotor being surrounded by a stator (36) arranged in the motor chamber (30), the liquid pump (10) being mounted on the collecting basin (22) in such a way that the axis of the shaft (16) extends vertically and the housing (10) is immersed with its suction opening (12) in the liquid, while the motor chamber (30) is located above a maximum level (26) of the liquid, **characterized by** a cooling jacket (40) surrounding the motor chamber, which has a cylindrical shape and forms an annular chamber (42) and which is in fluid connection on the one hand with the pump chamber (14) and on the other hand with the outlet connection piece (44), wherein a pressure line (20), which connects the pump chamber (14) to the cooling jacket (42), opens into the cooling jacket (42) in a first circumferential position (A) and the outlet connection piece (44) is connected to the cooling jacket (42) in a second circumferential position (B) and the first and second circumferential positions (A, B) are diametrically opposite one another.

2. The pump system according to claim 1, wherein the outlet connection piece (44) extends radially from the cooling jacket (42).

3. The pump system according to claim 1, or 2, wherein the outlet connection piece (44) is arranged at the axial end of the cooling jacket (42) opposite the pump chamber (14).

4. The pump system according to one of the preceding claims, wherein parts of the motor chamber (30) project axially beyond the cooling jacket (40) at the end facing away from the pump chamber (14).

5. The pump system according to one of the preceding claims, wherein a circumferential wall of the pump chamber (14) is formed by a plurality of ring modules (48) which are detachable from one another, and a plurality of impellers (18) are detachably held on the shaft (16).

6. The pump system according to one of the preceding claims, wherein the motor chamber (30) is closed on the side facing the pump chamber (14) by a shaft seal (46) for the shaft (16), and the shaft (16) is mounted in rolling bearings (29), all of which are located on the side of the shaft seal (46) facing away from the pump chamber.

## Revendications

1. Système de pompage ayant un récipient de collecte (22) pour du liquide et une pompe à liquide (10) comportant un carter (10) qui forme un orifice d'aspiration (12), une chambre de pompe (14), un embout de sortie (44) et une chambre de moteur (30), un arbre (16) pouvant tourner dans le carter (16), sur lequel une roue (18) est agencée à l'intérieur de la chambre de pompe (14) et sur lequel un rotor (34) d'un moteur électrique (28) est agencé dans une partie située à l'extérieur du milieu pompé, lequel rotor est entouré par un stator (36) agencé dans la chambre de moteur (30), dans lequel la pompe à liquide (10) est montée sur le récipient de collecte (22) de telle sorte que l'axe de l'arbre (16) s'étend verticalement et le carter (10) s'enfonce dans le liquide avec son orifice d'aspiration (12), pendant que la chambre de moteur (30) se trouve au-dessus d'un niveau de liquide maximal (26) du liquide, **caractérisé par** une chemise de refroidissement (40) entourant la chambre de moteur, qui a une forme cylindrique et forme une chambre annulaire (42) et qui est en communication fluidique d'une part avec la chambre de pompe (14) et d'autre part avec l'embout de sortie (44), dans lequel une conduite sous pression (20) qui relie la chambre de pompe (14) à la chemise de refroidissement (42), débouche dans la chemise de refroidissement (42) dans une première position circonférentielle (A) et l'embout de sortie (44) est raccordé à la chemise de refroidissement (42) dans une seconde position circonférentielle (B), et les première et seconde positions circonférentielles (A, B) sont diamétralement opposées l'une à l'autre.

2. Système de pompage selon la revendication 1, dans lequel l'embout de sortie (44) s'étend radialement à partir de la chemise de refroidissement (42).

3. Système de pompage selon la revendication 1 ou 2, dans lequel l'embout de sortie (44) est agencé sur l'extrémité axiale de la chemise de refroidissement (42) opposée à la chambre de pompe (14).

4. Système de pompage selon l'une des revendications précédentes, dans lequel des parties de la chambre de moteur (30) font axialement saillie à partir de la chemise de refroidissement (42) sur l'extrémité opposée de la chambre de pompe (14).

5. Système de pompage selon l'une des revendications précédentes, dans lequel une paroi circonférentielle de la chambre de pompe (14) est formée par plusieurs modules annulaires (48) pouvant être séparés les uns des autres et plusieurs roues (18) sont maintenues sur l'arbre (16) de façon amovible.

6. Système de pompage selon l'une des revendications précédentes, dans lequel la chambre de moteur (30) est fermée du côté dirigé vers la chambre de pompe (14) par un joint d'arbre (46) pour l'arbre (16), et l'arbre (16) est monté dans des paliers à roulement (29) qui sont tous situés du côté du joint d'arbre (46) opposé à la chambre de pompe.
